# FASCICULE DE BREVET EUROPEEN

(11) **EP 0 690 011 B1**
(45) Date de publication et mention de la délivrance du brevet: **03.02.1999**
(21) Numéro de dépôt: 94420186.2
(22) Date de dépôt: 01.07.1994
(51) Int. Cl.: B65D 79/00

(54) **Insert métallique flottant pour boîte boisson**
Schwimmender Metalleinsatz für Getränkebehälter
Floating metallic insert for a beverage container

(43) Date de publication de la demande: 03.01.1996
(73) Titulaire: PECHINEY EMBALLAGE ALIMENTAIRE, 92115 Clichy (FR)
(72) Inventeur: Granger, Jacques, F-33500 Libourne (FR); Peyrin, Yves, F-71100 Saint Remy (FR); Petit, Dominique, F-38340 Pommiers La Placette (FR)
(74) Mandataire: Mougeot, Jean-Claude

(56) Documents cités:
- WO-A-91/07326
- WO-A-94/04433
- DE-U- 9 216 003

## Description

### DOMAINE DE L'INVENTION

L'invention concerne le domaine du conditionnement de boissons gazeuses ou carbonatées dans des emballages à ouverture facile, typiquement des boîtes boisson.
La pression dans ces emballages est généralement supérieure à la pression atmosphérique, et, lors de l'ouverture, il y a libération de bulles et formation possible de mousse.
L'invention concerne un insert à introduire dans la boîte boisson lors du conditionnement de ladite boisson et destiné à favoriser, par éjection de gaz de l'insert dans ladite boisson, la formation de mousse lors de l'ouverture de ladite boîte boisson, en particulier lorsque ladite boisson est de la bière.

### ETAT DE LA TECHNIQUE

On connaît déjà, dans ce but, des inserts flottants. Un tel insert flottant est décrit à la figure 2 de la demande de brevet WO 91/07326. Il est constitué par une enceinte, en matière plastique, lestée par un poids orientant ladite enceinte par rapport au plan liquide de ladite boisson, et comprenant une seule ouverture, située au-dessous de la ligne de flottaison, par laquelle, lors de l'ouverture de la boîte, le gaz contenu dans l'insert est injecté dans ladite boisson.

Le fonctionnement d'un tel insert est le suivant : l'ouverture est dotée de moyens de fermeture sensibles à la différence de pression entre la pression interne (dans l'insert) et la pression externe (dans le récipient). Ce moyen peut être un disque de rupture ou une valve qui libère le contenu gazeux de l'insert dès que, lors de l'ouverture du récipient, la pression chute à l'intérieur de celui-ci.

Dans ce type d'insert, en matière plastique, la déformation de l'insert plastique durant les traitements thermiques, par exemple de pasteurisation, permettent un équilibrage des pressions interne et externe.
Par ailleurs, il est connu que les inserts peuvent fonctionner avec, comme moyen de fermeture, un orifice de petites dimensions (< 0,5 mm de diamètre).

On connaît aussi par le document WO-A-94 04433 un insert métallique à introduire dans un récipient devant contenir une boisson sous pression et destiné à favoriser la formation de mousse. Cet insert, positionné dans ledit récipient, est muni d'un orifice, et peut être formé par l'assemblage d'un corps de boîte et d'un couvercle, un joint périphérique assurant l'étanchéité dudit assemblage et positionné de manière à empêcher le contact entre ladite boisson et les tranches dudit corps de boîte et dudit couvercle. les préambules des revendications 1 et 9 sont basés sur cet état de la Technique.

### PROBLEMES POSES

Les inserts flottants sont beaucoup plus commodes à utiliser que ceux qui font appel à un assemblage quelconque destiné à positionner avec précision l'insert à l'intérieur dudit récipient.
Cependant, les inserts flottants connus posent des problèmes de plusieurs ordres :
a) d'une part, il est essentiel que l'insert flottant reste toujours correctement orient par rapport à ladite boisson, sinon, il y a un risque que l'insert ne puisse plus jouer totalement son rôle comme propulseur de gaz au sein de ladite boisson lors de l'ouverture de la boîte boisson.
b) d'autre part, il est indispensable que l'insert soit totalement neutre vis à vis de ladite boisson, c'est à dire qu'il n'y ait pas d'altération sensible des propriétés organoleptiques de ladite boisson, ni de migration de produits ou éléments chimiques de l'insert vers ladite boisson ou inversement de ladite boisson vers l'insert (extraction d'arôme).
c) par ailleurs, il importe que l'insert ne complique pas le recyclage dedit récipient (boîte boisson) contenant un insert par rapport à celui de la boîte boisson seule.
d) enfin, il est non moins essentiel que l'insert soit d'un coût de fabrication minime, le développement industriel et commercial des inserts étant en grande partie lié à cette question du prix de revient des inserts.

La demanderesse a développé des inserts qui répondent totalement à ces quatre objectifs, et qui présentent, par rapport aux inserts de l'art antérieur, des progrès notables sur l'ensemble des plans considérés, et en particulier, sur le plan de la recyclabilité de l'ensemble "récipient plus insert", et sur le plan du coût de fabrication.

### DESCRIPTION DE L'INVENTION

L'insert selon l'invention est défini par les caractéristiques de la revendication 1.

La demanderesse a d'abord eu l'idée d'un insert métallique flottant (IMF en abrégé) conçu de manière à ramener sa fabrication à un assemblage de pièces en elles-mêmes simples à fabriquer, qu'il s'agisse du corps de boîte ou du couvercle destiné à former ladite enceinte métallique.
Elle a eu la suprise de constater qu'en dépit de l'utilisation d'un matériau métallique, il était possible, également à l'aide de moyens peu coûteux et faciles à mettre en oeuvre industriellement, de maintenir la migration des ions métalliques au-dessous du seuil admis.

### DESCRIPTION DES FIGURES

Toutes les figures sont relatives à l'invention.
La figure 1 est une vue en coupe d'une boîte boisson (18) à ouverture facile, remplie d'une boisson (19) à la surface (25) de laquelle flotte ledit insert métallique IMF (1), formé par assemblage d'un corps de boîte (3) et d'un convercle (10), ledit corps de boîte étant essentiellement environnée par l'espace de tête (20), ledit couvercle, muni d'un orifice inférieur (12) de faible diamètre, étant immergée dans ladite boisson, et généralement au-dessous du niveau liquide (25).

La figure 2 représente ledit couvercle (10), rond, selon une vue en coupe selon un plan contenant l'axe de symétrie du couvercle.
Ce couvercle (10) présente un bord (11) destiné à l'assemblage avec ledit corps de boîte (3), une partie périphérique rentrante (13) et une partie centrale (14) formant cuvette et portant ledit orifice inférieur (12) de 0,3 mm de diamètre, destiné au passage du flux gazeux lors de l'ouverture dudit récipient (18).

La figure 3 représente un corps de boîte (3) rond selon l'invention destiné à être assemblé de manière étanche avec le couvercle de la figure 2 (vue en coupe selon un plan contenant l'axe de symétrie du corps de boîte).
Ce corps de boîte (3) est constitué par un fond (4), une jupe latérale (5) présentant, à faible distance de l'extrémité (6) de la jupe, un épaulement (8), surmonté d'une portion de jupe (26) de faible hauteur relative, et sur lequel ledit bord (11) du couvercle (10) est destiné à prendre appui lors de l'assemblage dudit couvercle (10) et dudit corps de boîte (3), par l'intermédiaire d'un joint périphérique (15).

La figure 4 est une vue agrandie, en coupe analogue à celle des figures 2 et 3, de l'assemblage du couvercle (10) et du corps de boîte (3) : le bord (11) du couvercle est pincé entre le bord roulé (9) obtenu par roulage de l'extrémité (6) de la jupe (5), et l'épaulement (8) revêtu d'un joint (15), de manière à ce que la tranche (21) du bord du couvercle et celle (23) de l'extrémité du corps de boîte soient noyées dans la matière constituant le joint (15).

La figure 5 représente une vue en coupe d'un IMF constitué par l'enceinte métallique (2) formée par assemblage du corps de boîte (3) et du couvercle (10), le mode d'assemblage étant celui représenté de manière agrandie à la figure 4. Sur cette figure sont indiqués différentes dimensions de l'enceinte (2) : le grand diamètre D, le petit diamètre d, et la hauteur H.

Les figures 6 et 6a, analogues à la figure 4, illustrent d'autres moyens pour soustraire les tranches (21,23) au contact avec ladite boisson, soit, dans la figure 6, en inserrant un joint périphérique (15) entre le bord du couvercle (11) et le bord roulé (9), soit, dans la figure 6a, en masquant le bord (23) du corps de boîte par un roulage plus accentué de l'extrémité (6) de la jupe (5).

Les figures 7a et 7b représentent une variante d'assemblage par sertissage dudit corps de boîte et dudit couvercle, par roulage du bord incurvé (11a) dudit couvercle autour du bord tombé (6a) dudit corps de boîte, bord incurvé extérieurement et portant un anneau de joint (15), de manière à assurer, après sertissage, l'étanchéité dudit assemblage, et à noyer au moins la tranche (21) du bord dudit couvercle (10), ainsi que la tranche (23) de l'extrémité du corps de boîte.

La figure 8a, analogue à la figure 1, représente en coupe un IMF selon l'invention comprenant un orifice inférieur (12) et un orifice supérieur (7), chacun de ces orifices, d'un diamètre de l'ordre de 1 à 3mm, étant muni d'une valve anti-retour, référencée (17) pour l'orifice inférieur (12), et (16) pour l'orifice supérieur (7).
La figure 8b représente un exemple de valve anti-retour, comprenant une lamelle souple (27) fixée par un adhésif (28) à l'extérieur du couvercle, de manière à permettre la sortie du flux gazeux de l'insert vers ladite boisson. Par contre, la valve anti-retour (16) de l'orifice supérieur (7) est fixée à la surface intérieure du fond (4), de manière à ne permettre qu'une entrée de flux de l'espace de tête vers l'intérieur de l'insert.

### DESCRIPTION DETAILLEE DE L'INVENTION

Selon l'invention, ledit joint périphérique (15) peut être positionné de différentes façons selon le type d'assemblage, de manière à empêcher le contact entre ladite boisson (19) et les tranches (23,21) dudit corps de boîte et dudit couvercle.

Selon un premier mode d'assemblage, ledit assemblage est formé par le pincement du bord (11) dudit couvercle (10) entre un épaulement (8) de ladite jupe latérale (5) et un bord roulé intérieurement (9) de ladite extrémité (6) de ladite jupe (5).

Dans ce cas, comme représenté à la figure 4, ledit joint périphérique (15) adhère à la face intérieure dudit épaulement (8) et de la portion (26) de jupe comprise entre ledit épaulement (8) et ladite extrémité (6), de manière à ce que les dites tranches (21,23) dudit couvercle et dudit corps de boîte soient noyées dans ledit joint (15).

Comme représenté à la figure 6, ledit joint périphérique (15) peut aussi former un cordon étanche entre ledit bord du couvercle (11) et ledit bord roulé intérieurement (9).
Dans ce cas, les tranches (21,23) ne sont pas noyées dans le joint comme dans le cas précédent.

La figure 6a représente une variante de la figure 4, où seule la tranche (21) du couvercle est noyée dans le joint, alors que la tranche (23) du bord roulé (9) ne l'est pas, compte tenu du roulage plus important dans ce cas.
Le bord roulé (9) doit avoir un diamètre compris entre 1 mm et 4 mm, pour une extrémité de jupe d'épaisseur inférieure à 0,35, de manière à résister à une pression intérieure relative supérieure à 0,6 MPa.
En effet, lors de l'ouverture du récipient, il se développe brusquement une grande différence de pression de part et d'autre de l'enceinte métallique (2) formant l'IMF, qui peut entraîner un "déroulement" du bord roulé (9), et en conséquence l'inefficacité dudit insert.

Selon un deuxième mode d'assemblage représenté aux figures 7a et 7b, ledit assemblage est formé par sertissage du bord (11a) du couvercle avec l'extrémité de ladite jupe formant un bord tombé (6a), ledit joint périphérique (15) adhérant à la surface extérieure dudit bord tombé (6a), de manière à ce que, au moins ladite tranche (21) dudit couvercle soit noyée dans ledit joint.

Pour renforcer la certitude d'avoir toujours un IMF (1) d'orientation adéquate, il est préférable d'avoir un IMF (1) dans lequel la section dudit insert est, au niveau de son plus grand diamètre D ou D' (voir figures 5, 6, 6a, 7b), supérieure d'au moins 15% à la section dudit insert au niveau dudit fond.
Un autre moyen complémentaire contribuant à fiabiliser l'orientation de l'IMF (1), consiste à choisir le poids du couvercle (10) au moins égal à 0,5 fois celui du corps de boite ( 3).
Pour cela, il suffit de partir de bande de métal plus épaisse pour fabriquer le couvercle que pour fabriquer le corps de boîte.
On renforce ainsi l'effet de "culbuto" de l'IMF, en ce sens que l'IMF tend toujours à retrouver son orientation optimum, quelle que soient les efforts exercés tendant à le faire basculer de côté.

La demanderesse a étudié l'incidence de la forme du couvercle sur la stabilité de l'IMF, en particulier lors de l'ouverture dudit récipient.
La demanderesse a observé que la forme du couvercle pouvait aussi apporter une contribution à la solution du problème posé.
Suite à ses observations, il est préférable que ledit couvercle comporte une partie périphérique rentrante (13) destinée à faciliter le centrage dudit couvercle (10) par rapport à ladite jupe latérale (5).
Pour des raisons non éclaircies, un couvercle tel que décrit précédemment a conduit à des IMF plus stables et de meilleure orientation - c'est à dire des IMF se repositionnant toujours de la manière souhaitée (effet de "culbuto") - que ceux obtenus, par exemple, avec un couvercle comprenant une partie centrale plane.
Il est possible que la partie périphérique rentrante (13) joue un rôle stabilisateur par l'anneau liquide formé emprisonné sous ladite partie périphérique rentrante (13).
La demanderesse a observé que cette configuration préférée de couvercle diminuait très fortement la tendance des IMF de l'art antérieur à "décoller" lors de l'ouverture du récipient (18) par l'effet de propulsion du jet gazeux sortant de l'IMF. Selon une hypothèse émise par la demanderesse, la partie périphérique rentrante (13) conduirait à un effet de "ventouse" tendant à "solidariser" - peut-être par effet de mouillage et de tension superficielle - la base de l'IMF et son élément liquide environnant.
Par ailleurs, la partie périphérique rentrante (13) du couvercle apparaît également avantageuse pour faciliter l'assemblage du couvercle (10) avec le corps de boîte (3) et le centrage de l'un par rapport à l'autre, centrage qui contribue à garantir une bonne orientation de l'IMF.
En outre, dans le cas de la configuration représentée aux figures 4 et 6a, cette partie périphérique rentrante (13) permet, en venant appuyer contre l'épaulement (8) lors de l'assemblage du couvercle et du corps de boîte, de faire fluer obligatoirement le joint (15) vers le haut, et ainsi de noyer dans le joint (15) au moins la tranche (21) du couvercle, si ce n'est la tranche (23) du bord roulé (9).

L'IMF selon l'invention peut aussi comporter deux orifices, un orifice inférieur (12) sur le couvercle (10), et un orifice supérieur (7) sur le fond (4) du corps de boîte (3). Dans ce cas, comme repésenté aux figures 8a et 8b, ces orifices sont munis de valves anti-retour. La figure 8b représente une valve anti-retour typique, en matériau élastomère inerte.
Ces valves sont montées de manière à obturer lesdits orifices seulement dans une sens, par rapport à ladite enceinte métallique : dans le sens "extérieur -> intérieur" pour la valve anti-retour supérieure (16), dans le sens "intérieur -> extérieur" pour la valve anti-retour inférieure (17).

Un tel dispositif assure en permanence l'équilibre des pressions internes et externes (= pression de l'espace de tête (20)) de l'IMF, évite le remplissage de l'IMF avec ladite boisson, tout en permettant à l'IMF de jouer pleinement son rôle lors de l'ouverture dudit récipient.
Les valves supérieures (16) et inférieures (17) peuvent être soit identiques soit différentes, chacune d'entre elles étant adaptée à son environnement propre (espace de tête ou boisson).
D'autres configurations de valves anti-retour sont possibles selon l'invention dans la mesure où elles permettent d'atteindre les buts visés par l'invention.

Selon l'invention, ladite enceinte métallique (2) est en aluminium ou alliage d'aluminium, ou en acier, et est revêtue d'une couche protectrice, généralement une couche de vernis ou parfois une couche de film plastique, formant barrière pour ladite boisson.

Généralement, on choisit le même métal pour l'IMF (1) et pour le récipient (18), qui peut donc être en aluminium ou alliage d'aluminium, ou en acier.

Selon l'invention, ladite enceinte métallique est, de préférence, en aluminium ou alliage d'aluminium.

Le volume intérieur de ladite enceinte métallique (2) est en relation avec la capacité dudit récipient (18), et est, de préférence, compris entre 0,005 et 0,02 fois le volume intérieur dudit récipient.
Ainsi, à titre d'exemple, ledit insert présente un volume intérieur de 7 cm³ (volume compris entre 6,8 et 7,2 cm³) pour un volume intérieur dudit récipient de 500 cm³.

De préférence, ledit corps de boîte (3) et ledit couvercle (10) adapté audit corps de boîte, donc ledit IMF final, sont de forme ronde, pour des raisons de facilité de fabrication et de stabilité d'orientation de l'IMF, et ledit IMF présente un rapport hauteur H / diamètre extérieur D mesuré au niveau dudit bord roulé, ou du plus grand diamètre, compris entre 0,4 et 1. Voir figure 5.

Un autre objet de l'invention est un procédé pour fabriquer les IMF selon l'invention.
Ce procédé comprend les étapes telles que définies dans la revendication 9.

Pour assembler ledit couvercle (10) et ledit corps (3), on peut, avantageusement, rouler intérieurement ledit bord tout en exerçant un appui contre ledit couvercle, de manière à ce que, grâce notamment à l'élasticité dudit joint, la tranche du corps de boîte n'endommage pas, durant la phase de roulage, ladite couche protectrice recouvrant ledit couvercle.
En outre, de manière à faciliter ledit appui, une matrice peut supporter ledit épaulement durant le roulage intérieur dudit bord.

### EXEMPLE DE REALISATION

Les figures 1 à 8b représentent des exemples, non limitatifs, selon l'invention.
L'exemple d'IMF représenté par les figures 1 à 5 est réalisé comme suit :
1) On a fabriqué des corps de boîte (3), comme représenté à la figure 2, avec les dimensions portées sur la figure 3, par emboutissage de bande métallique en alliage d'aluminium de 0,21 mm d'épaisseur.
   On a adapté un dispositif, utilisé pour le dépôt de joint à la périphérie des couvercles, pour déposer, sur l'épaulement (8) du corps de boîte, un joint (15), analogue au joint standard des couvercles de boîte boisson, et selon un profil de joint comme représenté sur la figure 2.
2) On a fabriqué des couvercles (10), comme représenté à la figure 2, avec les dimensions portées sur la figure 1, par emboutissage de bande métallique en alliage d'aluminium de 0,50 mm d'épaisseur. On a percé un orificé (12) de 0,3 mm de diamètre.
3) On a obtenu les IMF finals en assemblant les corps de boîte et les couvercles, à l'aide d'une sertisseuse modifiée de manière à former un bord roulé (9) comme représenté à la figure 5.

### Résultats obtenus :

Les IMF obtenus ont été testés selon deux méthodes.

D'une part, ils ont été testés dans des boîtes boisson (boîte à ouverture facile) de 500 cm³ de capacité. Pour cela, ils ont été d'abord introduits dans des boîtes boisson lors du conditionnement de bière, puis soumis au traitement standard de pasteurisation.
L'effet des IMF a ensuite été évalué, par l'homme du métier de la brasserie, lors de l'ouverture des boîtes boisson, par la qualité de la mousse obtenue (finesse, persistance...). Cet effet a été jugé totalement satisfaisant par cet homme du métier.
D'autre part, pour visualiser le comportement des IMF en ce qui concerne le problème de la stabilité de leur orientation, les IMF ont été testés et observés à l'aide d'un dispositif comprenant un récipient transparent, analogue à un récipient (18), et contenant un IMF (1), ce récipient pouvant être orienté en toutes directions et pouvant simuler les diverses situations (chocs, pasteurisation, ouverture de la boîte, etc...) auxquelles sont soumises les boîtes boissons.
On a observé que les IMF selon l'invention présentaient un effet de "culbuto" remarquable, une grande stabilité d'orientation, y compris, ce qui est important, lors de l'ouverture de la boîte.
C'est grâce à ce type de dispositif qu'ont pu être selectionnés la configuration et les dimensions des IMF selon l'invention, de nombreux essais ayant été réalisés avant d'aboutir aux moyens généraux et particuliers de l'invention.

Par ailleurs, les analyses de la teneur en aluminium dans la bière ont démontré que la protection des tranches (21,23) du bord du couvercle et du corps de boîte permettait de diminuer considérablement la teneur en ion métallique dans ladite boisson. Il est possible de diminuer encore cette teneur, soit en protégeant, de manière connue en elle-même, et typiquement par un vernis, la tranche dudit orifice (12), soit en utilisant des valves (17) qui protègent les tranches des orifices, comme représenté à la figure 8b.

### AVANTAGES DE L'INVENTION

L'invention permet de résoudre l'ensemble des problèmes posés, qu'il s'agisse de l'efficacité technique de l'IMF, de son inertie chimique lors d'un séjour prolongé dans ladite boisson, ou de son coût de fabrication fortement réduit par rapport aux inserts de l'art antérieur.

Par ailleurs, la fabrication des IMF ne fait appel qu'à une technologie standard des fabricants d'emballage, ne nécessitant que des outils d'emboutissage adaptés à la forme du corps de boîte et du couvercle de l'enceinte métallique, ce qui est un autre avantage de l'invention.

Un avantage complémentaire de l'invention réside dans le choix du matériau métallique constituant l'essentiel des IMF. En effet, les boîtes boisson étant en général recyclées, surtout quand elles sont en alliage d'aluminium, l'utilisation d'IMF en un même métal ou alliage que celui de la boîte boisson permet d'une part d'exclure pratiquement tout risque de corrosion par effet de pile électrochimique entre les deux matériaux, et surtout facilite le recyclage du métal de l'ensemble "boîte boisson + insert".

## Revendications

1. Insert métallique (1) à introduire dans un récipient (18) devant contenir une boisson (19) sous pression surmontée d'un espace de tête (20), destiné à favoriser, lors de l'ouverture dudit récipient, la formation de mousse à la surface de ladite boisson, comprenant une enceinte (2) munie d'au moins un orifice inférieur (12), destiné à être situé au-dessous du niveau du liquide (25) formé par ladite boisson, permettant un transfert de gaz de ladite enceinte (2) vers ladite boisson (19), ladite enceinte (2) étant métallique et formée par l'assemblage d'un corps de boîte (3), et constitué d'un fond (4) et d'une jupe latérale (5) dont l'extrémité (6) forme l'ouverture dudit corps de boîte, et d'un couvercle (10), de manière à fermer l'ouverture dudit corps de boîte avec ledit couvercle, caractérisé en ce que,
a) ledit couvercle (10) est muni dudit orifice inférieur (12), le poids du couvercle (10) étant choisi au moins égal à 0,5 fois celui du corps de boîte (3), afin que l'insert, destiné à flotter, reste correctement orienté la tête en bas;
b) un joint périphérique (15), assurant l'étanchéité dudit assemblage, est positionné de manière à empêcher le contact entre ladite boisson (19) et les tranches (23,21) dudit corps de boîte et dudit couvercle, ledit assemblage étant formé soit par le pincement du bord (11) dudit couvercle entre un épaulement (8) de ladite jupe latérale et un bord roulé intérieurement (9) de ladite extrémité (6) de ladite jupe, soit par sertissage du bord du couvercle (11a) avec l'extrémité de ladite jupe formant un bord tombé (6a), ledit joint (15) adhérant à la surface extérieure dudit bord tombé (6a), de manière à ce que, au moins ladite tranche dudit couvercle (21) soit noyée dans ledit joint.

2. Insert selon la revendication 1 dans lequel ledit joint périphérique (15) adhère à la face intérieure dudit épaulement (8) et de la portion de jupe (26) comprise entre ledit épaulement et ladite extrémité, de manière à ce que les dites tranches (21,23) dudit couvercle et dudit corps de boîte soient noyées dans ledit joint (15).

3. Insert selon la revendication 1 dans lequel ledit joint (15) forme un cordon étanche entre ledit bord (11) du couvercle et ledit bord roulé intérieurement (9).

4. Insert selon une quelconque des revendications 1 à 3 dans lequel le diamètre dudit bord roulé (9) est compris entre 1 mm et 4 mm, pour une extrémité de jupe d'épaisseur inférieure à 0,35 mm, de manière à résister à une pression intérieure relative supérieure à 0,6 MPa.

5. Insert selon une quelconque des revendications 1 à 4 dans lequel la section dudit insert (1) est, au niveau de son plus grand diamètre D ou D', supérieure d'au moins 15% à la section dudit insert au niveau dudit fond.

6. Insert selon une quelconque des revendications 1 à 5 dans lequel ledit couvercle (10) comporte une partie périphérique rentrante (13) destinée à faciliter le centrage dudit couvercle (10) par rapport à ladite jupe latérale (5).

7. Insert selon une quelconque des revendications 1 à 6 dans lequel le poids du couvercle (10) est choisi au moins égal à 0,5 fois celui du corps de boîte (3), en utilisant pour fabriquer ledit couvercle une bande métallique plus épaisse que celle utilisée pour fabriquer ledit corps de boîte.

8. Insert selon une quelconque des revendications 1 à 7 dans lequel ladite enceinte métallique (2) est en aluminium ou alliage d'aluminium.

9. Procédé de fabrication d'un insert selon une quelconque des revendications 1 à 8 comprenant les étapes suivantes :
a) on forme, par emboutissage à partir de métal en bande revêtu d'une couche protectrice, un corps de boîte (3) présentant une jupe latérale et un épaulement (8) entre deux portions de la jupe, et un couvercle (10) muni d'un orifice (12) et d'un bord (11) adapté audit corps de boîte (3), l'épaisseur dudit métal en bande destiné à former ledit couvercle (10) étant supérieure à celle dudit métal en bande destiné à former ledit corps de boîte(3),
b) on assemble ledit couvercle (10) et ledit corps, par pincement du bord dudit couvercle entre l'épaulement de ladite jupe latérale et un bord roulé intérieurement de l' extrémité de la jupe, de manière à ce que les tranches (21,23) dudit couvercle et dudit corps de boîte soient protégées par ledit joint et ne puissent pas venir en contact avec la boisson, par un joint déposé sur l'épaulement du corps de boîte ou sur le bord du couvercle.

10. Procédé selon la revendication 9 dans lequel, à l'étape c) dudit procédé, on roule intérieurement ledit bord tout en exerçant un appui contre ledit couvercle (10), de manière à ce que, grâce notamment à l'élasticité dudit joint (15), la tranche (23) du corps de boîte n'endommage pas, durant la phase de roulage, ladite couche protectrice recouvrant ledit couvercle (10).

11. Procédé selon la revendication 11 dans lequel, de manière à faciliter ledit appui, une matrice supporte ledit épaulement durant le roulage intérieur dudit bord.

## Claims

1. Metallic insert (1) to be inserted in a receptacle (18) that will contain a pressurized drink (19) on top of which there is a head space (20) which, when the said receptacle is opened, will encourage the formation of foam on the surface of the said drink, comprising a chamber (2) in which there is at least one lower orifice (12) designed to remain below the surface of the liquid (25) in the said drink, enabling gas to be transferred from the said chamber (2) to the said drink (19), the said chamber (2) being metallic and formed by assembly of a can body (3) and composed of a bottom (4) and a side skirt (5), the end (6) of which forms the opening of the said can body, and a cover (10) so as to close the opening of the said can body with the said cover, characterized in that,
a) the said cover (10) is fitted with the said lower orifice (12), the weight of the cover (10) being chosen to be at least equal to 0.5 times the weight of the body of the can (3), so that the insert, which is designed to float, is correctly oriented with the head at the bottom,
b) a peripheral seal (15) sealing the said assembly, is positioned so as to prevent contact between the said drink (19) and the edges (23, 21) of the said body of the can and the said cover, the said assembly being formed either by the edge (11) of the said cover being trapped between a shoulder (8) of the said side skirt and an edge rolled on the inside (9) of the said end (6) of the said skirt, either by crimping the edge of the cover (11a) with the end of the said skirt forming a dropped edge (6a), the said seal (15) adhering to the outside surface of the said dropped edge (6a), so that at least the said edge of the said cover (21) is embedded in the said seal.

2. Insert according to claim 1, in which the said peripheral seal (15) adheres to the inner surface of the said shoulder (8) and the portion of the skirt (26) between the said shoulder and the said end, so that the said edges (21, 23) of the said cover and the said body of the can are embedded in the said seal (15).

3. Insert according to claim 1, in which the said seal (15) forms a tight strip between the said edge (11) of the cover and the said edge rolled on the inside (9).

4. Insert according to any one of claims 1 to 3, in which the diameter of the said rolled edge (9) is between 1 mm and 4 mm for a skirt end with a thickness of less than 0.35 mm, in order to resist an internal relative pressure of more than 0.6 MPa.

5. Insert according to any one of claims 1 to 4 in which the section of the said insert (1), at its largest diameter D or D', is at least 15% larger than the cross-section of the said insert at the said bottom.

6. Insert according to any one of claims 1 to 5, in which the said cover (10) comprises a re-entrant peripheral part (13) designed to facilitate centering of the said cover (10) with respect to the said side skirt (5).

7. Insert according to any one of claims 1 to 6, in which the weight of the cover (10) is chosen to be at least 0.5 times the weight of the can body (3) using a metal strip thicker than the metal strip used to make the can body, to make the said cover.

8. Insert according to any one of claims 1 to 7, in which the said metallic chamber (2) is made of aluminum or an aluminum alloy.

9. Process for manufacturing an insert according to any one of claims 1 to 8 comprising the following steps:
a) a can body (3) is formed by stamping from strip metal coated with a protective layer, the can body presenting a side skirt and a shoulder (8) between two portions of the skirt, and a cover (10) equipped with an orifice (12) and an edge (11) adapted to the said body of the can (3), the thickness of the said metal strip to be used to form the said cover (10) being greater than the thickness of the said metal strip used to form the said can body (3),
b) the said cover (10) and the said body are assembled, by trapping the edge of the said cover between the shoulder of the said side skirt and an edge rolled on the inside of the end of the skirt, so that the edges (21, 23) of the said cover and the said can body are protected by the said seal and cannot come into contact with the drink, through a seal placed on the shoulder of the can body or on the cover edge.

10. Process according to claim 9 in which, in step b) of the said process, the said edge is rolled on the inside while applying pressure against the said cover (10) such that, due particularly to the elasticity of the said seal (15), the said protective layer covering the sid cover (10) is not domaged by the the edge (23) of the can body during the rolling phase.

11. Process according to claim 11 in which a matrix supports the said shoulder during internal rolling of the said edge, to facilitate the said support.

## Patentansprüche

1. Metalleinsatz (1) zum Einführen in einen Behälter (18) für ein unter Druck stehendes Getränk (19), über dem sich ein oberer Raum (20) erhebt, der dazu bestimmt ist, beim Öffnen des Behälters die Bildung von Schaum zu fördern, umfassend ein Gehäuse (2) mit mindestens einer unteren Öffnung (12), die unter dem von dem Getränk gebildeten Flüssigkeitsspiegel (25) liegen soll und einen Gastransfer vom Raum (2) zum Getränk (19) ermöglicht, wobei das Gehäuse (2) metallisch ist und durch Verbindung eines Gehäusekörpers (3) gebildet wird, und aus einem Boden (4) und einem Seitenteil (5) besteht, dessen Ende (6) die Öffnung des Gehäusekörpers bildet, sowie aus einem Deckel (10), so daß die Öffnung des Gehäusekörpers mit dem Deckel verschlossen wird, dadurch gekennzeichnet, daß
a) der Deckel (10) mit der unteren Öffnung (12) versehen ist, wobei das Gewicht des Deckels (10) so gewählt wird, daß es mindestens dem 0,5-fachen Gewicht des Gehäusekörpers (3) entspricht, damit der Einsatz, der schwimmen soll, korrekt mit dem Kopf nach unten ausgerichtet bleibt
b) eine umlaufende Dichtung (15), die die Abdichtung der Verbindung gewährleistet, so angeordnet ist, daß der Kontakt zwischen dem Getränk (19) und den Kanten (23, 21) des Gehäusekörpers und Deckels vermieden wird, wobei die Verbindung dadurch hergestellt wird, daß entweder der Rand (11) des Deckels zwischen einem Ansatz (8) des Seitenteils und einem einwärts gerollten Rand (9) des Endes (6) des Seitenteils eingequetscht wird oder der Deckelrand (11a) mit dem einen herabfallenden Rand (6a) bildenden Ende des Seitenteils eingefasst wird, so daß mindestens die Deckelkante (21) in der Dichtung eingebettet ist.

2. Einsatz nach Anspruch 1, dadurch gekennzeichnet, daß die umlaufende Dichtung (15) an der Innenseite des Ansatzes (8) und des Seitenteilabschnittes (26) zwischen dem Ansatz und dem Ende anliegt, so daß die Kanten (21, 23) des Deckels und des Gehäusekörpers in der Dichtung (15) eingebettet sind.

3. Einsatz nach Anspruch 1, dadurch gekennzeichnet, daß die Dichtung (15) eine dichte Verbindungsstelle zwischen dem Rand (11) des Deckels und dem einwärts gerollten Rand (9) bildet.

4. Einsatz nach einem der Ansprüche 1 bis 3, bei dem der Durchmesser des gerollten Randes (9) bei einem Weniger als 0,35 mm dicken Seitenflächenende 1 bis 4 mm bei beträgt, um einem relativen Innendruck von über 0,6 MPa standzuhalten.

5. Einsatz nach einem der Ansprüche 1 bis 4, bei dem der Querschnitt des Einsatzes (1) im Bereich seines größten Durchmessers D oder D' mindestens 15 % größer ist als der Querschnitt des Einsatzes im Bereich des Bodens.

6. Einsatz nach einem der Ansprüche 1 bis 5, bei dem der Deckel (10) einen einspringenden Randbereich (13) aufweist, der die Zentrierung des Deckels (10) in Bezug auf die Seitenfläche (5) erleichern soll.

7. Einsatz nach einem der Ansprüche 1 bis 6, bei dem das Gewicht des Deckels (10) so gewählt ist, daß es mindestens dem 0,5-fachen Gewicht des Gehäusekörpers (3) entspricht, indem für die Herstellung des Deckels ein dickeres Metallband verwendet wird als das, das für die Herstellung des Gehäusekörpers verwendet wird.

8. Einsatz nach einem der Ansprüche 1 bis 7, bei dem das Metallgehäuse (2) aus Aluminium oder einer Aluminiumlegierung ist.

9. Verfahren zur Herstellung eines Einsatzes nach einem der Ansprüche 1 bis 8, mit folgenden Schritten :
a) ausgehend von bandförmigem, mit einer Schutzschicht überzogenem Metall wird durch Tiefziehen ein Gehäusekörper (3) hergestellt, der ein Seitenteil und einen zwischen zwei Abschnitten des Seitenteils gelegenen Ansatz (8) sowie einen Deckel (10) aufweist, welcher mit einer Öffnung (12) und einem an den Gehäusekörper (3) angepaßten Rand (11) versehen ist, wobei das bandförmige Metall zur Bildung des Deckels (10) dicker ist als das bandförmige Metall zur Bildung des Gehäusekörpers (3),
b) der Deckel (10) und der Körper werden miteindander verbunden, indem der Rand des Deckels zwischen dem Ansatz des Seitenteils und dem einwärts gerollten Rand des Seitenteilendes eingequetscht wird, so daß die Kanten (21, 23) des Deckels und des Gehäusekörpers durch die Dichtung geschützt sind und mit dem Getränk nicht in Kontakt kommen können, und indem eine Dichtung auf dem Ansatz des Gehäusekörpers oder auf dem Rand des Deckels angebracht wird.

10. Verfahren nach Anspruch 9, bei dem im Schritt b) des Verfahrens der Rand einwärts gerollt und gleichzeitig an den Deckel (10) gedrückt wird, so daß die Kante (23) des Gehäusekörpers - insbesondere dank der Elastizität der Dichtung (15) - die den Deckel (10) überziehende Schutzschicht während des Rollens nicht beschädigt.

11. Verfahren nach Anspruch 10, bei dem der Ansatz während des Einwärtsrollens des Randes von einer Matrize abgestützt wird, um das Andrücken zu erleichtern.
